# EUROPÄISCHE PATENTSCHRIFT

(11) **EP 2 440 316 B1**
(45) Veröffentlichungstag und Bekanntmachung des Hinweises auf die Patenterteilung: **03.07.2013**
(21) Anmeldenummer: 10726880.7
(22) Anmeldetag: 12.05.2010
(51) Int. Cl.: B01F 7/00, B01F 15/06

(54) **BEHEIZBARER HOMOGENISATOR**
HEATABLE HOMOGENIZER
HOMOGÉNÉISEUR CHAUFFABLE

(30) Priorität: 08.06.2009 DE 102009024500
(43) Veröffentlichungstag der Anmeldung: 18.04.2012
(73) Patentinhaber: Porep GmbH, 23775 Großenbrode (DE)
(72) Erfinder: POREP, Thomas, 23775 Großenbrode (DE)
(74) Vertreter: Lobemeier, Martin Landolf
(86) Internationale Anmeldenummer: PCT/DE2010/000533
(87) Internationale Veröffentlichungsnummer: WO 2010/142260

(56) Entgegenhaltungen:
- FR-A- 1 194 715
- US-A- 3 333 828

## Beschreibung

Die Erfindung betrifft einen Homogenisator mit einem in eine Homogenisationskammer führenden Zufluss, einem aus der Homogenisationskammer führenden Abfluss, einem Stator und einem zusammen mit dem Stator Scherkräfte bewirkenden Rotorkopf, wobei Stator und Rotorkopf in der Homogenisationskammer angeordnet sind, einer mit dem Rotorkopf verbundenen Rotorwelle, einem auf einem Rotorlagerträger angeordneten, die Rotorwelle lagernden Rotorlager, und einem die Rotorwelle antreibenden Motor.

Insbesondere betrifft die Erfindung einen Homogenisator zum Homogenisieren von Schiffdiesel und Schweröl, sowie zum Erzeugen von Kraftstoff/Wasser- und Kraftctoff/Kraftstoff-Emulsionen.

Homogenisatoren zur Vermeidung von Ölsehlammrückständen, zur Verbesserung der Verbrennung von Kraftstoffen oder zur Reduzierung der Stickoxidemission durch Erzeugen und Verwenden von Kraftstoff/Wasser- bzw. Wasser/Kraftstoff-Emulsionen sind allgemein bekannt

Da es sich bei den verwendeten Kraftstoffen um bei Raumtemperatur hoch viskose Flüssigkeiten handelt, ist es notwendig die zu homogenisierenden Flüssigkeiten zu erwärmen, um einen geeignet fließfähigen Kraftstoff oder eine geeignet fließfähige Kraftstoffemulsion zu erhalten. Da eine vor dem Zuführen in den Homogenisator erwärmte Flüssigkeit beim Passieren durch einen nicht temperierten Homogenisator an Temperatur verlieren und im Homogenisator eine höhere Viskosität ausbilden und den Homogenisator entsprechend höher viskos verlassen würde, weisen die bekannten Homogenisatoren regelmäßig Heizeinrichtungen zur Temperierung der Homogenisatoren auf, damit weder der Homogenisator noch die Verbrennungskraftmaschine durch Flüssigkeiten mit zu hoher Viskosität geschädigt werden.

Zu anderen Zwecken verwendete beheizbare Homogenisatoren sind beispielsweise aus der US 3 333 828 A, die einen Homogenisator gemäß dem Oberbegriff des Anspruchs 1 offenbart, und der FR 1 194 715 A bekannt.

Beispielsweise sind Homogenisatoren bekannt, bei denen im Gehäuse des Homogenisators eine Temperiereinrichtung zur Temperierung der den Homogenisator durchlaufenden Flüssigkeiten in Form von die Homogenisationskammer spiralig umlaufenden Leitungen vorgesehen sind, die ein von Außen zugeführtes als Wärmeträger geeignetes Medium aufnehmen, z.B. Wasserdampf oder ein Thermalöl. Dabei können die Leitungen auch zusätzlich mit elektrischen Heizdrähten umwickelt sein.

Nachteilig an dieser Ausgestaltung ist jedoch, dass die den Homogenisator durchlaufenden Flüssigkeiten nur von Außen temperiert werden können, sodass es - insbesondere wegen der in den Homogenisatoren konstruktionsbedingten (isolierenden) Lufträume - nur zu einem ungenügenden Wärmeübergang zu weiter innen im Homogenisator liegenden flüssigkeitsgefüllten Räumen, einer damit einhergehenden unzureichenden Temperierung dieser Flüssigkeit und folglich einer von der für den Betrieb des Homogenisators geforderten Viskosität abweichenden Viskosität kommen kann, wodurch unmittelbar die Gefahr einer Beschädigung des Homogenisators, insbesondere des Rotorlagers, besteht.

Aufgabe der Erfindung ist es daher einen Homogenisator zu schaffen, der eine gleichmäßige Temperierung der einen Homogenisator durchlaufenden Flüssigkeiten ermöglicht. Insbesondere soll der grundsätzlich bekannte einfache und kompakte Aufbau des Homogenisators beibehalten und der Arbeitsaufwand zur Verwirklichung der Erfindung so gering wie möglich gehalten werden.

Die Aufgabe wird durch den Homogenisator mit den Merkmalen von Anspruch 1 gelöst. Die Unteransprüche geben vorteilhafte Ausgestaltungen der Erfindung an.

Grundgedanke der Erfindung ist es, den Homogenisator nicht von Außen, sondern von Innen zu beheizen, da hierdurch ein wesentlich besserer Wärmeübergang zur in den Homogenisator eingebrachten Flüssigkeit geschaffen wird. Dabei wird die Temperierung von Innen ohne aufwändige Maßnahmen oder zusätzliches Material dadurch einfach ermöglicht, dass der Rotorlagerträger des Homogenisators einen Hohlraum aufweist, der zur Aufnahme eines geeigneten Wärmeträgers eingerichtet ist.

Die Erfindung wird anhand eines in den Zeichnungen dargestellten, besonders bevorzugt ausgestalteten Ausführungsbeispiels näher erläutert. Es zeigen:
- Fig. 1: eine perspektivische Ansicht eines Homogenisators nach der Erfindung;
- Fig. 2: eine geschnittene Teilansicht des erfindungsgemäßen Homogenisators aus Fig. 1; und
- Fig. 3: den Homogenisator aus Fig. 1 und 2 in einer teilweise geschnittenen Seitenansicht (a), im Querschnitt entlang der Linie A-A (b) und im Querschnitt entlang der Linie B-B (c).

Fig. 1 zeigt einen äußerlich nicht von einem herkömmlichen Homogenisator zu unterscheidenden Homogenisator nach der Erfindung. Der Homogenisator 10 weist einen dem Homogenisator 10 Flüssigkeit zuführenden Zufluss 20 und eine nach Durchlaufen der (nicht näher bezeichneten) Homogenisationskammer die homogenisierte Flüssigkeit abführenden Abfluss 30 auf. Dabei ist zu erkennen, dass der erfindungsgemäße Homogenisator 10 einen dreiteiligen Aufbau (I, II, III) aufweist. Dem Zufluss 20 gegenüber ist der Motor 80 (III) angeordnet, der über einen Flansch mit dem eigentlichen Funktionsbereich des Homogenisators 10 verbunden ist. Dieser ist wiederum aus zwei über einen Flansch verbundene Gehäusebauteile I, II gebildet.

Wie Fig. 2 zu entnehmen ist, nimmt das erste, den Zufluss 20 aufweisende Gehäusebauteil I die Homogenisationskammer auf. In dieser ist der Stator 40 und der Rotorkopf 50 angeordnet, die über ein voreingestelltes, bevorzugt veränderbares Spaltmaß bei Rotation des Rotorkopfes 50 auf die in die Homogenisationskammer eingeführte Flüssigkeit Scherkräfte ausüben und so eine Homogenisierung der dem Homogenisator 10 zugeführten Flüssigkeit bewirken.

Wie aus dem Stand der Technik bekannt, ist im Gehäuse dieses ersten Abschnitts I bevorzugt eine Temperiereinrichtung 120 vorgesehen, die herkömmlich als schlauchartige am Umfang der Homogenisationskammer spiralartig geführte Leitungen ausgebildet sein kann, die ein als Wärmeträger geeignetes Medium führen und zur Temperierung der Homogenisationskammer beitragen. Wie oben diskutiert, würde diese Einrichtung 120 allein nur unzureichend zu einer Temperierung des flüssigkeitsgefüllten mit F gekennzeichneten innen liegenden Hohlraums führen, wobei eine erhöhte Viskosität in diesem Bereich aufgrund niedriger Temperatur herkömmlich zu den aus dem Stand der Technik bekannten Problemen führt. Die Temperiereinrichtung 120 kann jedoch bevorzugt zusätzlich verwendet werden, um die erfindungsgemäße Ausgestaltung des Homogenisators 10 weiter zu unterstützen.

Der Rotorkopf 50 ist mit der Rotorwelle 60 verbunden, die im gezeigten Beispiel über eine Magnetkupplung von der Antriebswelle 100 des Motors 80 angetrieben wird (vgl. Fig. 3a) Die Rotorwelle 60 ist an einem Rotorlager gelagert, das mit einem Rotorlagerträger 70 verbunden ist. Der Rotorlagerträger 70 ist bevorzugt zwischen die Flansche des ersten und zweiten Gehäusebauteils I, II des Homogenisators 10 eingebracht und an diesen befestigt.

Da - wie oben diskutiert - die im Gehäuse I angeordnete Temperiereinrichtung als nur ungenügend erscheint, ist erfindungsgemäß vorgesehen, dass der Rotorlagerträger 70 einen Hohlraum 90 zur Aufnahme eines die den Homogenisator 10 durchlaufende Flüssigkeit temperierenden Mediums aufweist, der über einen Zulauf 90a und einen Ablauf 90b verfügt. Über den Zulauf 90a wird bei Betrieb des Homogenisators ein geeignet temperiertes Medium als Wärmeträger zugeführt, z.B. ein Thermalöl.

Bevorzugt sind Zulauf 90a und Ablauf 90b am Flansch des Rotorlagerträgers 70 angeordnet, wobei sich der Rotorlagerträger 70 besonders bevorzugt entlang der Rotorwelle 60 derart erstreckt, dass der Hohlraum 90 als die Rotorwelle 60 wenigstens teilweise umgebender Mantel ausgebildet ist. Dabei können der Zulauf 90a und/oder der Ablauf 90b auch bevorzugt durch Flansche des Homogenisatorgehäuses I, II gebildet sein.

Schließlich ist bevorzugt vorgesehen, dass der Zulauf 90a für den Wärmeträger oberhalb des Ablaufs 90b des als Wärmeträger geeigneten Mediums und/oder der Abfluss 30 der homogenisierten Flüssigkeit oberhalb des Zuflusses 20 der zu homogenisierenden Flüssigkeit angeordnet ist.

Besonders vorteilhaft wirkt sich die Erfindung bei Homogenisatoren 10 aus, deren Rotorwelle 60 über eine mit dem Motor 80 verbunden Antriebswelle 100 angetrieben wird, wobei die Rotorwelle 60 und die Antriebswelle 100 eine gemeinsame Magnetkupplung ausbilden, da hier konstruktionsbedingt isolierend wirkende Luftzwischenräume vorliegen, die einen Wärmeübergang auf die den Homogenisator 10 durchlaufende Flüssigkeit nach herkömmlicher Bauart erschweren würden.

Fig. 3 verdeutlicht den Aufbau des erfindungsgemäßen Homogenisators 10 noch einmal in einer teilweise geschnittenen Seitenansicht (a), anhand eines Querschnitts entlang der Linie A-A (b) und anhand eines Querschnitts entlang der Linie B-B (c).

Vorteile der vorliegenden Erfmdung sind, dass zur Verwirklichung der Erfindung keine zusätzlichen Bauteile notwendig sind, die einer einfachen und kompakten entgegenwirken würden. Der Hohlraum 90 des Lagerträgers 70 ermöglicht die Leitung großer Volumina des wärmeübertragenden Mediums, wobei einerseits das Homogenisat von innen, andererseits - bei Ausbildung einer Magnetkupplung - die zu heizenden Komponenten der Magnetkupplung direkt ohne weitere Einrichtungen temperiert werden können. Insbesondere ist bei letzt genannter Ausbildung auch die Gefahr von Lagerschäden z.B. aufgrund erstarrten Schweröls im Lager beseitigt.

## Patentansprüche

1. Homogenisator (10) mit
- einem in eine Homogenisationskammer führenden Zufluss (20),
- einem aus der Homogenisationskammer führenden Abfluss (30),
- einem Stator (40) und einem zusammen mit dem Stator (40) Scherkräfte bewirkenden Rotorkopf (50), wobei Stator (40) und Rotorkopf (50) in der Homogenisationskammer angeordnet sind,
- einer mit dem Rotorkopf (50) verbundenen Rotorwelle (60),
- einem auf einem Rotorlagerträger (70) angeordneten, die Rotorwelle (60) lagernden Rotorlager, wobei der Rotorlagerträger (70) einen mit einem Zulauf (90a) und einem Ablauf (90b) versehenen Hohlraum (90) zur Aufnahme eines Wärmeträgers aufweist, und
- einem die Rotorwelle antreibenden Motor (80),
**dadurch gekennzeichnet, dass**
der Motor (80) eine Antriebswelle (100) aufweist, die mit der Rotorwelle (60) eine gemeinsame Magnetkupplung ausbildet, und
der den Wärmeträger aufnehmende Hohlraum (90) zur Temperierung des Homogenisats von innen einerseits und zur Temperierung der Magnetkupplung andererseits eingerichtet ist.

2. Homogenisator (10) nach Anspruch 1, **dadurch gekennzeichnet, dass** der Zulauf (90a) und/oder der Ablauf (90b) am Flansch des Rotorlagerträgers (70) angeordnet ist.

3. Homogenisator (10) nach einem der vorhergehenden Ansprüche, **dadurch gekennzeichnet, dass** der Hohlraum (90) als die Rotorwelle wenigstens teilweise umgebender Mantel ausgebildet ist.

4. Homogenisator (10) nach einem der vorhergehenden Ansprüche, **dadurch gekennzeichnet, dass** der Flansch des Rotorlagerträgers (70) an wenigstens einem Flansch des Homogenisatorgehäuses (I, II) befestigt ist.

5. Homogenisator (10) nach einem der vorhergehenden Ansprüche, **dadurch gekennzeichnet, dass** der Zulauf (90a) und/oder der Ablauf (90b) durch Flansche des Homogenisatorgehäuses (I, II) gebildet ist.

6. Homogenisator (10) nach einem der vorhergehenden Ansprüche, **gekennzeichnet durch** eine im Homogenisatorgehäuse (I) angeordnete Temperiereinrichtung (120).

7. Homogenisator (10) nach einem der vorhergehenden Ansprüche, **dadurch gekennzeichnet, dass** der Zulauf (90a) oberhalb des Ablaufs (90b) angeordnet ist.

8. Homogenisator (10) nach einem der vorhergehenden Ansprüche, **dadurch gekennzeichnet, dass** der Abfluss (30) oberhalb des Zuflusses (20) angeordnet ist.

## Claims

1. A homogenizer (10) having
- an inlet (20) leading into a homogenization chamber,
- an outlet (30) leading out of the homogenization chamber,
- a stator (40) and a rotor head (50) that together with the stator (40) effects shear forces, the stator (40) and the rotor head (50) being arranged in the homogenization chamber,
- a rotor shaft (60) connected to the rotor head (50),
- a rotor bearing that is arranged on a rotor bearing support (70) and supports the rotor shaft (60), the rotor bearing support (70) having a cavity (90) provided with a feed line (90a) and a discharge line (90b), for receiving a heat transfer medium, and
- a motor (80) that drives the rotor shaft,
**characterized in that**
the motor (80) exhibits a drive shaft (100) that together with the rotor shaft (60) forms a joint magnetic coupling, and
the cavity (90) receiving the heat transfer medium being arranged on the one hand to control the temperature of the homogenizate from the inside and on the other hand to control the temperature of the magnetic coupling.

2. The homogenizer (10) according to Claim 1, **characterized in that** the feed line (90a) and/or the discharge line (90b) are disposed at the flange of the rotor bearing support (70).

3. The homogenizer (10) according to one of the preceding claims, **characterized in that** the cavity (90) is formed as a jacket that at least partly surrounds the rotor shaft.

4. The homogenizer (10) according to one of the preceding claims, **characterized in that** the flange of the rotor bearing support (70) is attached to at least one flange of the homogenizer housing (I, II).

5. The homogenizer (10) according to one of the preceding claims, **characterized in that** the feed line (90a) and/or the discharge line (90b) are formed by flanges of the homogenizer housing (I, II).

6. The homogenizer (10) according to one of the preceding claims, **characterized by** a temperature control device (120) arranged inside the homogenizer housing (I).

7. The homogenizer (10) according to one of the preceding claims, **characterized in that** the feed line (90a) is arranged above the discharge line (90b).

8. The homogenizer (10) according to one of the preceding claims, **characterized in that** the outlet (30) is arranged above the inlet (20).

## Revendications

1. Homogénéiseur (10) avec
- une arrivée (20) arrivant dans une chambre d'homogénéiseur,
- un écoulement (30) sortant de la chambre d'homogénéiseur,
- un stator (40) et une tête de rotor (50), créant conjointement avec le stator (40) des forces de cisaillement, où le stator (40) et la tête de rotor (50) sont disposés dans la chambre d'homogénéiseur,
- un arbre du rotor (60), assemblé avec la tête de rotor (50),
- un palier de rotor, disposé sur un support de palier du rotor (70), supportant l'arbre du rotor (60), où le support de palier du rotor (70) présente une cavité (90), pourvue d'un conduit d'alimentation (90a) et d'un écoulement (90b) pour loger un fluide caloporteur, et
- un moteur (80), entraînant l'arbre du rotor,
**caractérisé en ce que**
le moteur (80) présente un arbre d'entraînement (100), qui forme un embrayage électromagnétique commun avec arbre du rotor (60), et
une cavité (90), logeant le fluide caloporteur pour équilibrer la température de l'homogénéisat de l'intérieur d'une part, pour équilibrer la température de l'embrayage électromagnétique d'autre part.

2. Homogénéiseur (10) d'après revendication 1, **caractérisé en ce que** le conduit d'alimentation (90a) et/ou l'écoulement (90b) sont disposés sur la bride du support de palier du rotor (70).

3. Homogénéiseur (10) d'après l'une des revendications précédentes, **caractérisé en ce que** la cavité (90) est formée comme manteau enveloppant l'arbre du rotor au moins en partie.

4. Homogénéiseur (10) d'après l'une des revendications précédentes, **caractérisé en ce que** la bride du support de palier du rotor (70) est fixée sur au moins une bride du boîtier d'homogénéiseur (I, II).

5. Homogénéiseur (10) d'après l'une des revendications précédentes, **caractérisé en ce que** le conduit d'alimentation (90a) et/ou l'écoulement (90b) sont formés par des brides du boîtier d'homogénéiseur (I, II).

6. Homogénéiseur (10) d'après l'une des revendications précédentes, **caractérisé par** un dispositif d'équilibrage de la température (120) disposé dans le boîtier d'homogénéiseur (I).

7. Homogénéiseur (10) d'après l'une des revendications précédentes, **caractérisé en ce que** le conduit d'alimentation (90a) est disposé au-dessus de l'écoulement (90b).

8. Homogénéiseur (10) d'après l'une des revendications précédentes, **caractérisé en ce que** de l'écoulement (30) est disposé au-dessus de l'arrivée (20).
